# EUROPÄISCHE PATENTSCHRIFT

(11) **EP 0 819 640 B1**
(45) Veröffentlichungstag und Bekanntmachung des Hinweises auf die Patenterteilung: **19.02.2003**
(21) Anmeldenummer: 97111919.3
(22) Anmeldetag: 14.07.1997
(51) Int. Cl.: B65H 35/06, A47K 10/36, B65H 35/00

(54) **Trennvorrichtung für Folienbahnen**
Severing device for webs
Dispositif séparateur pour bandes

(30) Priorität: 17.07.1996 DE 29612436 U
(43) Veröffentlichungstag der Anmeldung: 21.01.1998
(73) Patentinhaber: Heinrich J. Kesseböhmer Draht- und Metallwarenfabrik, 49152 Bad Essen (DE)
(72) Erfinder: Laumerich, Volker, 49143 Bissendorf (DE)
(74) Vertreter: Busse & Busse Patentanwälte

(56) Entgegenhaltungen:
- EP-A- 0 279 920
- EP-A- 0 409 532
- EP-A- 0 483 749
- DE-C- 254 964
- GB-A- 2 255 925
- US-A- 3 131 278

## Beschreibung

Die Erfindung bezieht sich auf eine Vorrichtung zum Abtrennen eines Bahnabschnitts von dem Ende einer als Vorratsrolle aufgewickelten Folienbahn in einer Ausbildung gemäß dem Oberbegriff des Anspruchs 1.

Vorrichtungen dieser Art finden als Haushaltsgeräte in privaten Haushaltungen und für dünne Folien aus Papier wie Pergamentpapier, Metall wie Aluminium und Kunststoff wie PE Anwendung. Bei einer bekannten Vorrichtung dieser Art bildet der Rollenträger eine Welle, auf die die Vorratsrolle aufgesetzt wird. Im Abstand vor der Vorratsrolle und etwas unterhalb der Wellenachse ist ein Trennglied mit einer abwärts gerichteten, gezahnten Schneide ortsfest abgestützt, um die sich bei einer Aufwärtsbewegung eines abgezogenen Bahnabschnitts die Folie herumlegt. Beim weiteren Ziehen am Bahnabschnitt greifen dann die Zähne des Trennglieds in die Folie ein und durchtrennen diese entlang der Eingriffslinie. Die Vorrichtung ist dabei Teil eines Rollenhalters, der wandseitig, beispielsweise im Bereich von Küchennischen, anbringbar ist.

Bei einer anderen bekannten Vorrichtung ist die Vorratsrolle in einem von einer Faltschachtel gebildeten Gehäuse untergebracht, das einen Austrittsschlitz für die Folie aufweist. Die eine Randkante des Schlitzes bildet dabei eine Führung für die Folie beim Abziehen eines Bahnabschnitts. Die Faltschachtel ist dabei an einer außenliegenden Randkante mit einem Trennglied mit gezahnter Schneide versehen, die wirksam wird, wenn der abgezogene Bahnabschnitt über die Schneide des Trennglieds gelegt und das Abziehen fortgesetzt wird.

Weiterhin bekannte Trennvorrichtungen (EP-A-0 483 749, EP-A-0 409 532, US-A-3 131 278) verfügen über ein feststehendes Trennglied, das durch eine Abdeckung geschützt ist, die bei einem Heranbewegen eines abzutrennenden Bahnabschnitts von dem Bahnabschnitt mitgenommen werden, so daß das Trennglied für einen Trennvorgang freigelegt wird. Bei einer anderen bekannten Vorrichtung (GB-A-2 255 925) wird durch Ziehen an einem abzutrennenden Bahnabschnitt ein von der Folie überlaufener Träger in eine Betriebsstellung geklappt, der an seinem vorderen Ende ein seinerseits klappbares Trennglied abstützt. Hierbei wird das Trennglied durch einen im vorderen Bereich des Trägers vorgesehenen Schlitz hindurch in eine exponierte Betriebsstellung bewegt, in der es bei einer abwärts gerichteten Verlagerungsbewegung des abgezogenen Bahnabschnitts den Trennvorgang herbeiführt.

Bei den bekannten Trennvorrichtungen läßt das Ergebnis eines Trennvorganges insbesondere dann erheblich zu Wünschen übrig, wenn es sich bei einer zu durchtrennenden Folie um eine solche handelt, die entweder besonders fest oder aber besonders weich und nachgiebig ist, wie ersteres beispielsweise bei kräftigem Pergamentpapier oder Verbundfolie und letzteres beispielsweise bei dünnen PE-Folien der Fall ist, wie sie als Frischhaltefolien zum Einsatz kommen. Dies kann dadurch bedingt sein, daß aus Gründen der Beschränkung der von der Schneide des Trenngliedes ausgehenden Verletzungsgefahren die Schneide gegenüber einem Trägerglied nur geringfügig übersteht und relativ stumpf ausgeführt ist. Dies kann aber auch dadurch bedingt sein, daß der Schneidvorgang durch eine zum Trennglied hin gerichtete Verlagerungsbewegung des abzutrennenden Bahnabschnitts zur Ausführung gelangt und durch das Freilegen von die Trennglieder bei Nichtgebrauch schützendnen Abdeckungen Folienverzug oder -verkantung eintritt, die ein präzises schlagartiges Abtrennen des Bahnabschnitts verhindern.

Die Erfindung befaßt sich mit dem Problem, eine Vorrichtung der eingangs genannten Art zu schaffen, die bei einem Mindestmaß an Verletzungsgefahr bei allen im Haushalt vorkommenden Folien einen sicheren, präzisen Trennvorgang erbringt. Die Erfindung löst das Problem mit einer Vorrichtung mit den Merkmalen des Anspruchs 1. Hinsichtlich wesentlicher weiterer Ausgestaltungen wird auf die Ansprüche 2 bis 23 verwiesen.

Die Vorrichtung nach der Erfindung stellt mit ihrer Abschirmung der Schneide des Trenngliedes in einer Nichtgebrauchsstellung und deren Exponierung erst bei Durchführung eines Trennvorganges durch einen Schwenkvorgang sicher, daß auch von einem scharfen Trennglied keine Verletzungsgefahren für einen Benutzer ausgehen. Denn dessen Hände befinden sich beim Abziehen eines Bahnabschnitts und beim Trennvorgang außerhalb des Gefahrenbereiches der Schneide des Trenngliedes. Hinzukommt, daß sich zwischen den einen Abzug ausführenden Händen einer Bedienungsperson und der Wirkungslinie des Trenngliedes der Bügel befindet, der das Trennglied durch die Einwirkung des Bahnabschnitts beim Abziehen betätigt. Unmittelbar nach Durchführung des Trennvorganges erfährt das Trennglied automatisch wieder eine Abschirmung durch Rückkehr in seine Nichtgebrauchsstellung, da mit dem Ende des Trennvorganges der die Schneide des Trenngliedes exponierende Betätigungsvorgang durch den Bahnabschnitt entfällt. Da der abzutrennende Bahnabschnitt zwischen dem Bügel und der Vorratsrolle aufgespannt ist, gelangt die Schneide des Trenngliedes über die gesamte Breite des Bahnabschnitts gleichzeitig mit der Bahn in Eingriff, so daß schlagartig ein präziser Trennvorgang zur Ausführung gelangt.

Weitere Einzelheiten und Vorteile ergeben sich aus der nachfolgenden Beschreibung und der Zeichnung, in der mehrere Ausführungsbeispiele des Gegenstands der Erfindung schematisch näher veranschaulicht sind. In der Zeichnung zeigen:
- Fig. 1: eine schaubildliche Darstellung einer ersten Ausführung der Trennvorrichtung nach der Erfindung als Teil eines Rollenhalters für mehrere Vorratsrollen von Folienbahnen,
- Fig. 2: eine schematische Seitenansicht zu Fig. 1 mit jeweils in abgeschirmter Nichtgebrauchsstellung befindlichem Trennglied der beiden Trennvorrichtungen,
- Fig. 3: eine Ansicht ähnlich Fig. 1 zur Veranschaulichung der Stellung der Teile unmittelbar vor Beginn des Trennvorganges,
- Fig. 4: eine Frontansicht zu Fig. 1,
- Fig. 5: eine Darstellung ähnlich Fig. 2 und 3 zur Veranschaulichung einer zweiten Ausführung der Trennvorrichtung mit einmal in Nichtgebrauchsstellung und einmal in Betriebsstellung dargestelltem Trennglied,
- Fig. 6: eine Darstellung ähnlich Fig. 5 einer dritten Ausführung der Trennvorrichtung nach der Erfindung mit in Abschirmstellung befindlicher Abschirmleiste, und
- Fig. 7: die Vorrichtung nach Fig. 6 unmittelbar vor Beginn des Trennvorganges.

Die in der Zeichnung als Bestandteil eines Mehrfach-Rollenhalters 1, wie er beispielsweise in Küchennischen zur Aufhängung gelangen kann, dargestellte Trennvorrichtung 2 umfaßt bei der Ausführung nach Fig. 1 bis 4 einen Rollenträger 3, der von einer oberseitig offenen Mulde gebildet ist, in der die Vorratsrolle 5 einer Haushaltsfolienbahn Aufnahme findet. Der Rollenträger 3 umfaßt ferner eine die Wickelhülse 6 der Vorratsrolle 5 durchgreifende Achsstange 7, die mit ihrem Gewicht die Vorratsrolle 5 in der Mulde 6 zurückhält, wenn an einem Ende 8 der Folienbahn 9 gezogen wird, um einen abzutrennenden Bahnabschnitt 31 abzuziehen. An ihren Enden trägt die Achsstange 7 radial über den Umfang der Vorratsrolle 5 überstehende Endscheiben 10 als axiale Lagesicherung der aus Vorratsrolle 5 und Achsstange 7 bestehenden Einheit in der Mulde 4. Zumindest eine der Endscheiben 10 ist abnehmbar befestigt, um das Aufziehen einer Vorratsrolle 5 zu ermöglichen.

Die Trennvorrichtung umfaßt weiterhin ein Trennglied 11, das eine von einander benachbarten Schneidzähnen 12 gebildete Schneide 13 aufweist und an einer Trägerschiene 14 befestigt ist. Das von einer dünnen Edelstahlklinge gebildete Trennglied 11 ist im Schneidenbereich 15 zumindest einseitig, bevorzugt aber zweiseitig angeschliffen, so daß das Trennglied 11 eine scharfe Schneide 13 darbietet. Für den uneingeschränkten Einsatz der Schneide 13 beim Trennvorgang ist das Trennglied 11 bevorzugt zumindest mit voller Schneidentiefe über die Trägerschiene 14 vorstehend an dieser befestigt.

Die Trägerschiene 14 ist im Bereich ihrer Enden mit einem Bügel 16 verbunden, der eine U-förmige Grundgestalt hat und aus einem geraden Mittelschenkel 17 und von diesem abgebogenen, freien Seitenschenkeln 18, 19 besteht. An ihren Enden sind die Seitenschenkel 18, 19 mit der Trägerschiene 14 verbunden, wobei die Ebenen der Trägerschiene 14 und des Bügels 16 unter einem Winkel von annähernd 90° verlaufen. Der Bügel 16 ist an der Außenseite seiner Seitenschenkel 18, 19 mit Achszapfen 20, 21 verbunden, welche in Lagern 22, 23 aufgenommen sind und eine Schwenkachse 24 für den Bügel definieren. Die Lager 22, 23 werden von Trägerstreben 25 getragen, die bei dem dargestellten Beispiel nach Fig. 1 bis 4 Teil des Rollenhalters 1 sind. Die Trägerstreben 25 tragen auch die Mulde 4, die an ihrem dem Trennglied 11 zugewandten Rand mit einer Führungsschiene 26 zum Führen der abzuziehenden Folienbahn 9 versehen und an ihren Enden mit den Trägerstreben 25 verbunden ist.

Der Mittelschenkel 17 des Bügels 16 und die Schneide 13 des Trennglieds 11 sind zumindest annähernd parallel zur Drehachse der Vorratsrolle 5 ausgerichtet. Der Mittelschenkel 17 des Bügels hat dabei eine Länge, die wenigstens annähernd der Breite einer Folienbahn 9 entspricht. Die Führungsschiene 26 ist in ihrem Eingriffsbereich mit der Folienbahn 9 beim Abziehen eines Bahnabschnitts 31 mit einer Beschichtung versehen, die das Übergleiten der Folie begünstigt. Sie kann auch als Ganzes aus einem das Übergleiten der Folie begünstigenden Material bestehen oder eine Gleitrolle (nicht dargestellt) aufweisen.

Wie insbesondere der Fig. 2 entnommen werden kann, befindet sich das Trennglied 11 normalerweise in einer abgeschirmten Nichtgebrauchsstellung, in der die Schneide 13 zur Vorratsrolle 5 hin zeigt und dementsprechend keine Verletzungsgefahr begründet. In der Nichtgebrauchsstellung liegt das Trennglied zudem an einer Anschlagleiste 27 an, die die Schneide 13 des Trennglieds 11 an der nach unten weisenden Breitseite und an der Frontseite abdeckt. Die Anschlagleiste 27 kann eine gesondere Leiste bilden, ist aber bevorzugt wie dargestellt Teil der Führungsschiene 26. Auch die Betriebsstellung des Trennglieds 11 ist durch einen Anschlag 28 definiert, der bei dem dargestellten Beispiel von einem Verbindungsstab zwischen den Enden der Trägerstreben 25 gebildet ist und mit den Seitenschenkeln 17, 18 des Bügels 16 zusammenwirkt.

In der Nichtgebrauchsstellung des Trenngliedes 11 liegt dessen Schneide 13 auf einer Seite einer gedachten, an die Folieneingriffsflächen von Führungsschiene 26 und Bügel 16 tangential angelegten Verbindungsebene 29, während sie in der Betriebsstellung des Trenngliedes 11 eine Lage oberhalb der Verbindungsebene 29 einnimmt und dabei mit größerem Abstand zu dieser gelegen ist, als dies in der Nichtgebrauchsstellung der Fall ist.

In die Betriebsstellung gelangt das Trennglied 11 nach einem im Abstand über den Bügel 16 hinwegführenden Abziehen eines Bahnabschnitts 31 und anschließendem Bewegen des Bahnabschnitts nach unten, wodurch dieser sich auf den Mittelschenkel 17 des Bügels 16 auflegt und den Bügel 16 mitsamt Trägerschiene 14 und Trennglied 11 in die in Fig. 3 veranschaulichte Lage verschwenkt. In dieser Betriebsstellung des Trenngliedes 11 nimmt dessen Schneide 13 eine nunmehr exponierte Lage ein, in der das Trennglied 11 eine Ausrichtung zu dem abzutrennenden und unter Zugspannung stehenden Bahnabschnitt 31 aufweist, bei der der Schneidenbereich 15 mit dem zum Mittelschenkel 17 des Bügels hinführenden Teil des Bahnabschnitts 31 einen spitzen Anstellwinkel 30 von vorzugsweise etwa 60° einschließt. Der Anstellwinkel 30 kann allerdings auch im Bereich zwischen 45° und 75° einen anderen Wert erhalten.

Der sich von der Schneide 13 des Trenngliedes zum Bügel 16 hin erstreckende und in einem über den Bügel 16 hinaus abgezogenen Bereich von den beiden Händen eines Benutzers gehaltene Teil der Folienbahn 9 bildet den nunmehr durch eine weitere Zug- bzw. Abzugsbewegung eine Abtrennung erfahrenden Bahnabschnitt 31, wobei der Bahnabschnitt 31 infolge der Zugbewegung an der Eingriffslinie mit den Schneidzähnen 12 durchtrennt wird. Unmittelbar mit dem Abschluß des Trennvorganges entfällt der bis dahin vom Bahnabschnitt 31 auf den Bügel 16 ausgeübte und die Betriebsstellung herbeiführende Druck, so daß das Trennglied 11 wieder in seine abgeschirmte Nichtgebrauchsstellung zurückkehren kann. Dies kann beispielsweise durch eine Feder geschehen, erfolgt jedoch bevorzugt dadurch, daß die Baueinheit aus Bügel 16 mit Trägerschiene 14 und Trennglied 11 eine Wippe bildet, die durch ungleiche Gewichtsverteilung zur Schwenkachse 24 für eine Bewegung des Trennglieds 11 seine Nichtgebrauchsstellung vorbelastet ist.

Die Fig. 5 veranschaulicht eine abgewandelte Ausführung mit einem Mehrfach-Rollenhalter 101, der mit einer Wand verschraubbar ist und zwei Trennvorrichtungen 102 erfindungsgemäßer Ausbildung trägt. Bei dieser Ausführung ist der Rollenträger 103 von einem Gehäuse gebildet, das einen Folienauslaßschlitz 103' aufweist. Der untere Rand des Folienauslaßschlitzes 103' führt die Folienbahn beim Abziehen eines Bahnabschnitts 131, das in abwärtsgerichteter Bewegung vorgenommen wird. Der Bügel 116 mit Trägerschiene 114 und Trennglied 111 ist zwischen zwei Auslegern 125 in Lagern, von denen nur das Lager 121 sichtbar ist, um eine Schwenkachse 124 schwenkbar gelagert, und zwar zwischen der in der oberen Trennvorrichtung 102 veranschaulichten abgeschirmten Nichtgebrauchsstellung für das Trennglied 111 und der in der unteren Trennvorrichtung 102 veranschaulichten Betriebsstellung, die der Betriebsstellung in Fig. 3 analog entspricht. In der Nichtgebrauchsstellung erfolgt die Abschirmung der Schneide 113 des Trennglieds 111 durch das Gehäuse 103, und wie bei der Ausführung nach Fig. 1 bis 4 ist auch bei der Ausführung nach Fig. 5 die von den Teilen 111, 114 und 116 gebildete Wippe durch ungleiche Gewichtsverteilung zur Schwenkachse 124 derart vorbelastet, daß die durch den Bahnabschnitt 131 ähnlich wie bei der Ausführung nach Fig. 1 bis 4 in Betriebsstellung überführte Wippe selbsttätig in die Ausgangsstellung zurückkehrt, in der das Trennglied 111 seine abgeschirmte Nichtgebrauchsstellung einnimmt. Das Trennglied 111 weist hier allerdings in seiner Betriebsstellung - entsprechend der das Trennglied 111 und den Bügel 116 untergreifenden Führung der Folienbahn 109 beim Abziehen eines Bahnabschnitts 131 - schräg nach unten und wird entgegen dem Uhrzeigersinn in Fig. 5 verschwenkt.

Die Bedienung der Vorrichtung 102 gemäß Fig. 5 und die gemäß Fig. 1 bis 4 ist prinzipiell gleich. In beiden Fällen verbleibt nach dem Trennvorgang ein leicht ergreifbares Folienende 8 bzw. 108, dessen Länge von dem Abstand der Schneide 13 bzw. 113 zur Führungsschiene 26 bzw. zum Folienauslaßschlitz 103' in der Betriebsstellung des Trennglieds 11 bzw. 111 bestimmt wird.

## Patentansprüche

1. Vorrichtung zum Abtrennen eines Bahnabschnittes (31; 131; 231) von dem Ende einer als Vorratsrolle (5; 105; 205) aufgewickelten Haushaltsfolienbahn (9; 109; 209), mit einem Rollenträger (3; 103; 203) für eine drehbare Abstützung der Vorratsrolle (5; 105; 205), einem Trennglied (11; 111; 211), das eine zumindest im wesentlichen parallel zur Drehachse der Vorratsrolle (5; 105; 205) ausgerichtete, gezahnte Schneide (13; 113; 213) aufweist, die im Abstand zum Umfang einer auf dem Rollenträger (3; 103; 203) abgestützten Vorratsrolle (5; 105; 205) angeordnet ist und in Druckeingriff mit der Folienbahn (9; 109; 209) diese in voller Breite durchtrennt, und mit einer Abschirmung der Schneide (13; 113; 213) des Trenngliedes (11; 111; 211) bei Nichtgebrauch der Vorrichtung, die betätigt durch einen von der Vorratsrolle abgezogenen Bahnabschnitt (31; 131; 231) vor und bei dessen Abtrennung aufhebbar ist, wobei das Trennglied (11) um eine zur Drehachse der Vorratsrolle (5) zumindest im wesentlichen parallele Schwenkachse (24) zwischen einer abgeschirmten Nichtgebrauchsstellung und einer Betriebsstellung mit exponierter Schneide (13) klappbar abgestützt und durch einen von der Vorratsrolle (5) abgezogenen Bahnabschnitt betätigbar ist, **dadurch gekennzeichnet, daß** das Trennglied (11; 111; 211) mit einem Bügel (16) verbunden ist, der um die Schwenkachse (24) schwenkbar ist und bei fortgesetztem Abziehen des am Bügel (16) anliegenden Abschnitts der Folienbahn die Schneide (13) des Trenngliedes (11; 111; 211) gegen die zwischen Vorratsrolle (5) und Bügel (16) gespannte Folienbahn (9) bewegt und dadurch das Durchtrennen der Folienbahn (9) an der Eingriffslinie der Schneide (13) herbeiführt.

2. Vorrichtung nach Anspruch 1, **dadurch gekennzeichnet, daß** der Mittelschenkel (17) des Bügels (16) parallel zur Schwenkachse (24) des Trennglieds (11) ausgerichtet ist.

3. Vorrichtung nach Anspruch 1 oder 2, **dadurch gekennzeichnet, daß** der Mittelschenkel (17) des Bügels (16) eine Länge aufweist, die annähernd der Breite einer Folienbahn (9) entspricht.

4. Vorrichtung nach einem der Ansprüche 1 bis 3, **dadurch gekennzeichnet, daß** der Bügel (16) eine U-förmige Grundform aufweist und an den freien, abgebogenen Seitenschenkeln (18, 19) mit einer Trägerschiene (14) für das Trennglied (11) verbunden ist.

5. Vorrichtung nach Anspruch 4, **dadurch gekennzeichnet, daß** der Bügel (16) an der Außenseite der Seitenschenkel (18, 19) die Schwenkachse (24) definierende Achszapfen (20, 21) trägt.

6. Vorrichtung nach einem der Ansprüche 1 bis 5, **dadurch gekennzeichnet, daß** die Baueinheit aus Bügel (16) mit Trägerschiene (14) und Trennglied (11) eine Wippe bildet, die durch ungleiche Gewichtsverteilung zur Schwenkachse (24) für eine Bewegung in eine Ausgangsstellung vorbelastet ist, in der das Trennglied (11) seine Nichtgebrauchsstellung einnimmt.

7. Vorrichtung nach einem der Ansprüche 1 bis 6, **dadurch gekennzeichnet, daß** das Trennglied (11) von einer dünnen Edelstahlklinge gebildet ist, die entlang einem Längsrand mit einander benachbarten, gemeinsam die Schneide (13) bildenden Schneidzähnen (12) versehen ist.

8. Vorrichtung nach einem der Ansprüche 1 bis 7, **dadurch gekennzeichnet, daß** der Schneidenbereich (15) des Trennglieds (11) ein- oder beidseitig angeschliffen ist.

9. Vorrichtung nach einem der Ansprüche 1 bis 8, **dadurch gekennzeichnet, daß** in der Nichtgebrauchsstellung das Trennglied (11) an einer Anschlagleiste (27) anliegt, die die Schneide (13) des Trennglieds (11) an einer Breitseite und an der Frontseite abdeckt.

10. Vorrichtung nach einem der Ansprüche 6 bis 9, **dadurch gekennzeichnet, daß** das Trennglied (11) zumindest mit voller Schneidentiefe über die Trägerschiene (14) vorsteht.

11. Vorrichtung nach einem der Ansprüche 1 bis 10, **dadurch gekennzeichnet, daß** der Bügel (16) in der Betriebsstellung für das Trennglied (11) an einem Anschlag (28) anliegt.

12. Vorrichtung nach einem der Ansprüche 1 bis 11, **dadurch gekennzeichnet, daß** das Trennglied (11) in seiner Betriebsstellung eine Ausrichtung zu einem abzutrennenden, am Bügel (16) anliegenden und unter Zugspannung gehaltenen Bahnabschnitt (31) aufweist, bei der der Schneidenbereich (15) mit dem zum Bügel (16) führenden Teil des Bahnabschnitts (31) einen spitzen Anstellwinkel (30) einschließt.

13. Vorrichtung nach Anspruch 12, **dadurch gekennzeichnet, daß** der Anstellwinkel (30) zwischen 45° und 75°, vorzugsweise 60°, beträgt.

14. Vorrichtung nach einem oder mehreren der Ansprüche 1 bis 13, **dadurch gekennzeichnet, daß** der auf dem Rollenträger (3) abgestützten Vorratsrolle (5) eine zur Drehachse der Vorratsrolle (5) zumindest im wesentlichen parallele Führungsschiene (26) nachgeordnet ist.

15. Vorrichtung nach Anspruch 14, **dadurch gekennzeichnet, daß** die Führungsschiene (26) in ihrem Eingriffsbereich mit einem abzuziehenden Bahnabschnitt eine das Übergleiten der Folie begünstigende Beschichtung aufweist.

16. Vorrichtung nach Anspruch 14, **dadurch gekennzeichnet, daß** die Führungsschiene (26) in ihrem Eingriffsbereich mit einem abzuziehenden Bahnabschnitt eine das Übergleiten der Folie begünstigende Gleitrolle aufweist.

17. Vorrichtung nach einem der Ansprüche 14 bis 16, **dadurch gekennzeichnet, daß** die Führungsschiene (26) zugleich die Anschlagleiste für das Trennglied in dessen Nichtgebrauchsstellung bildet.

18. Vorrichtung nach einem der Ansprüche 14 bis 17, **dadurch gekennzeichnet, daß** die Schneide des Trenngliedes in dessen Nichtgebrauchsstellung auf einer Seite einer gedachten, an die Folieneingriffsflächen von Führungsschiene (26) und Bügel (16) tangential angelegten Verbindungsebene gelegen ist und in der Betriebsstellung des Trennglieds (11) eine Lage auf der anderen Seite der Verbindungsebene (29) und mit größerem Abstand zu dieser als in der Nichtgebrauchsstellung einnimmt.

19. Vorrichtung nach einem der Ansprüche 1 bis 18, **dadurch gekennzeichnet, daß** die Ebenen des Bügels (16) und des Trennglieds (11) unter einem Winkel von etwa 90° ausgerichtet sind.

20. Vorrichtung nach einem oder mehreren der Ansprüche 1 bis 19, **dadurch gekennzeichnet, daß** die Folienbahn (9) beim Abziehen eines Bahnabschnitts (31) das Trennglied (11) und den Bügel (16) übergreift.

21. Vorrichtung nach einem der Ansprüche 1 bis 20, **dadurch gekennzeichnet, daß** die Folienbahn (9) beim Abziehen eines Bahnabschnitts (31) das Trennglied (11) und den Bügel (16) untergreift.

22. Vorrichtung nach einem der Ansprüche 1 bis 21, **dadurch gekennzeichnet, daß** der Rollenträger (3) eine oberseitig offene Mulde (4) bildet und eine die Wickelhülse (6) einer Vorratsrolle (5) durchgreifende Achsstange (7) umfaßt, die an ihren Enden radial über den Umfang der Vorratsrolle (5) überstehende Endscheiben (10) als axiale Lagesicherung trägt.

23. Vorrichtung nach einem oder mehreren der Ansprüche 1 bis 22, **dadurch gekennzeichnet, daß** der Rollenträger (103) ein Gehäuse mit einem Folienauslaßschlitz (103') bildet, dessen einer Rand die Folienbahn (109) bei Abzug eines Bahnabschnitts (131) führt, und der Bügel (116) mit Trennglied (111) an Auslegern (125) des Gehäuses (103) im Bereich vor dessen Folienauslaßschlitz (103') gelagert ist.

## Claims

1. Device for severing of a web section (31; 131; 231) from the end of a domestic film web (9; 109; 209) wound up as a supply roll (5; 105; 205), with a roll carrier (3; 103; 203) for a rotatable support of the supply roll (5; 105; 205), a separation element (11; 111; 211), which features a toothed cutting edge (13; 113; 213) aligned essentially parallel to the axis of rotation of the supply roll (5; 105; 205), said cutting edge being arranged at a distance from the circumference of a supply roll (5; 105; 205) supported on the roller carrier (3; 103; 203), and which, when engaged under pressure with the film web (9; 109; 209) separates the web in its full width, and with a screening element for the cutting edge (13; 113; 213) of the separation element (11; 111; 211) when the device is not in use, which is activated by a web section (31; 131; 231) drawn off the supply roll, which is capable of being raised before and during the separation of said roll, whereby the separation element (11) is supported in a folding manner about a pivot axis (24) at least basically parallel to the axis of rotation of the supply roll (5), between a screened position when not in use and an operational position with the cutting edge (13) exposed, and which can be activated by a web section drawn from the supply roll (5), **characterised in that** the separation element (11; 111; 121) is connected to a bar (16), which is capable of pivoting about the pivot axis (24) and which, as the section of the film web in contact with the bar continues to be drawn off, moves the cutting edge (13) of the separation element (11; 121; 211) against the film web (9) tensioned between the supply roll (5) and the bar (16), and thereby causes the separation of the film web (9) at the engagement line of the cutting edge (13).

2. Device according to Claim 1, **characterised in that** the middle limb (17) of the bar (16) is directed parallel to the pivot axis (24) of the separation element (11).

3. Device according to claim 1 or 2, **characterised in that** the middle limb (17) of the bar (16) features a length which corresponds approximately to the width of a film web (9).

4. Device according to one of claims 1 to 3, **characterised in that** the bar (16) features a U-shaped basic form and is connected at the free bent lateral limbs (18, 19) to a carrier rail (14) for the separation element (11).

5. Device according to claim 4, **characterised in that** the bar (16) carries on the outside of the lateral limbs (18, 19) axial journals (20, 21) which define the pivot axis (24).

6. Device according to one of claims 1 to 5, **characterised in that** the construction unit of bar (16) with carrier rail (14) and separation element (11) forms a rocker, which is subjected to a preliminary load by unequal weight distribution in relation to the pivot axis (24) for the purpose of movement into an initial position, in which the separation element (11) adopts its position of non-use.

7. Device according to one of claims 1 to 6, **characterised in that** the separation element (11) is formed from a thin stainless steel blade, which is provided along one longitudinal edge with cutting teeth (12) adjacent to one another, which together form the cutting edge (13).

8. Device according to one of claims 1 to 7, **characterised in that** the cutting area (15) of the separation element (11) is ground down on one or both sides.

9. Device according to one of claims 1 to 8, **characterised in that,** in the non-use position, the separation element (11) is in contact with a contact strip (27), which covers the cutting edge (13) of the separation element (11) on one broad side and on the front face.

10. Device according to one of claims 6 to 9, **characterised in that** the separation element (11) projects at least by the full cutting edge above the carrier rail (14).

11. Device according to one of claims 1 to 10, **characterised in that** the bar (16) in the operational position for the separation element (11) is in contact with a stop (28).

12. Device according to one of claims 1 to 11, **characterised in that** the separation element (11) in its operational position features an orientation towards a web section (31) which is to be cut off, which is in contact with the bar (16), and which is being held under tensile stress, in which the cutting area (15) encloses an acute angle (30) with the part of the web (31) which guides it to the bar (16).

13. Device according to claim 12, **characterised in that** the setting angle (30) is between 45° and 75°, and for preference 60°.

14. Device according to one or more of claims 1 to 13, **characterised in that** a guide rail (26) which is arranged at least essentially parallel to the axis of rotation of the supply roll (5) is located downstream of the supply roll (5) supported on the roll carrier (3).

15. Device according to Claim 14, **characterised in that** the guide rail (26) features, in the area of its engagement with a web section which is to be drawn off, a coating which favours the sliding movement of the film.

16. Device according to claim 14, **characterised in that** the guide rail (26) features, in the area of its engagement with a web section which is to be drawn off, a coating roller which favours the sliding movement of the film.

17. Device according to one of claims 14 to 16, **characterised in that** the guide rail (26) simultaneously forms the contact strip for the separation element in its position of non-use.

18. Device according to one of claims 14 to 17, **characterised in that** the cutting edge of the separation element in its non-use position is laid on one side of an imaginary connection plane located tangentially to the film engagement surfaces of the guide rail (26) and bar (16), and in the operating position of the separation element (11) adopts a position on the other side of the connection plane (29) and with a greater interval distance from this than in the non-use position.

19. Device according to one of claims 1 to 18, **characterised in that** the planes of the bar (16) and of the separation element (11) are aligned at an angle of about 90°.

20. Device according to one or more of claims 1 to 19, **characterised in that,** when a web section (31) is pulled off, the film web (9) engages over the separation element (11) and the bar (16).

21. Device according to one or more of claims 1 to 19, **characterised in that,** when a web section (31) is pulled off, the film web (9) engages beneath the separation element (11) and the bar (16).

22. Device according to one of claims 1 to 21, **characterised in that** the roll carrier (3) comprises a trough (4) open to the top, and an axial bar (7) which engages through the winding sleeve (6) of a supply roll (5), which at its ends carries end disks (10) as axial position securing elements which project beyond the circumference of the supply roll (5).

23. Device according to one or more of Claims 1 to 22, **characterised in that** the roll carrier (103) forms a housing with a film outlet slot (103'), of which one edge guides the film web (109) when a web section (131) is being drawn off, and the bar (116) with the separation element (111) is mounted on projections (125) from the housing (103) in the area in front of its film outlet slot (103').

## Revendications

1. Dispositif pour la séparation d'un tronçon de bande (31; 131; 231) à l'extrémité d'une bande de feuille de ménage (9; 109; 209) enroulée sous la forme d'un rouleau de réserve (5; 105; 205), avec un porte-rouleau (3; 103; 203) pour soutenir à rotation le rouleau de réserve (5; 105; 205), un organe de découpe (11; 111; 211) qui présente au moins un couteau dentelé (13; 113; 213) orienté essentiellement en parallèle à l'axe de rotation du rouleau de réserve (5; 105; 205), disposé à distance de la périphérie d'un rouleau de réserve (5; 105; 205) qui s'appuie sur le porte-rouleau (3; 103; 203) et qui, en engagement de poussée avec la bande de feuille (9; 109; 209), découpe celle-ci sur toute sa largeur, et avec un écran qui protège le couteau (13; 113; 213) de l'organe de découpe (11; 111; 211) lorsque le dispositif n'est pas utilisé et qui, sous l'action d'un tronçon de bande (31; 131; 231) tiré du rouleau de réserve, peut être relevé avant et pendant la découpe de ce dernier, l'organe de découpe (11) étant soutenu à basculement autour d'un axe de pivotement (24) au moins essentiellement parallèle à l'axe de rotation du rouleau de réserve (5), entre une position de non-utilisation protégée par un écran et une position de fonctionnement dans laquelle le couteau (13) est exposé et pouvant être actionné par un tronçon de bande tiré du rouleau de réserve (5), **caractérisé en ce que** l'organe de découpe (11; 111; 211) est relié à un étrier (16) qui peut pivoter autour de l'axe de pivotement (24) et qui, lorsque la traction sur le tronçon de la bande de feuille placé contre l'étrier (16) se poursuit, déplace le couteau (13) de l'organe de découpe (11; 111; 211) contre la bande de feuille (9) tendue entre le rouleau de réserve (5) et l'étrier (16) et entraîne ainsi la découpe de la bande de feuille (9) sur la ligne d'action du couteau (13).

2. Dispositif selon la revendication 1, **caractérisé en ce que** la branche centrale (17) de l'étrier (16) est orientée parallèlement à l'axe de pivotement (24) de l'organe de découpe (11).

3. Dispositif selon la revendication 1 ou 2, **caractérisé en ce que** la branche centrale (17) de l'étrier (16) présente une longueur qui correspond approximativement à la largeur d'une bande de feuille (9).

4. Dispositif selon l'une quelconque des revendications 1 à 3, **caractérisé en ce que** l'étrier (16) présente la forme de base d'un U et est relié par ses branches latérales libres repliées (18, 19) à un rail de support (14) pour l'organe de découpe (11).

5. Dispositif selon la revendication 4, **caractérisé en ce que** sur le côté extérieur des branches latérales (18, 19), l'étrier (16) porte des tourillons d'axe (20, 21) qui définissent l'axe de pivotement (24).

6. Dispositif selon l'une quelconque des revendications 1 à 5, **caractérisé en ce qu'**avec son rail de support (14) et l'organe de découpe (11), le module constitué de l'étrier (16) forme une bascule qui, par une répartition inégale du poids par rapport à l'axe de pivotement (24) est précontrainte en direction d'un déplacement dans une position de départ dans laquelle l'organe de découpe (11) prend sa position de non-utilisation.

7. Dispositif selon l'une quelconque des revendications 1 à 6, **caractérisé en ce que** l'organe de découpe (11) est formé par une lame mince en acier allié qui est dotée le long d'un bord longitudinal d'une denture de coupe (12) voisine qui forme en même temps le couteau (13).

8. Dispositif selon l'une quelconque des revendications 1 à 7, **caractérisé en ce que** la zone (15) de coupe de l'organe de découpe (11) est affûté sur un ou sur deux côtés.

9. Dispositif selon l'une quelconque des revendications 1 à 8, **caractérisé en ce que** lorsqu'il est en position de non-utilisation, l'organe de découpe (11) repose contre une latte de butée (27) qui recouvre le couteau (13) de l'organe de découpe (11) sur son large côté et sur son côté avant.

10. Dispositif selon l'une quelconque des revendications 6 à 9, **caractérisé en ce qu'**au moins sur la totalité de la profondeur de coupe, l'organe de découpe (11) déborde au-delà du rail de support (14).

11. Dispositif selon l'une quelconque des revendications 1 à 10, **caractérisé en ce que** lorsque l'organe de découpe (11) est en position de fonctionnement, l'étrier (16) repose sur une butée (28).

12. Dispositif selon l'une quelconque des revendications 1 à 11, **caractérisé en ce que** dans sa position de fonctionnement, l'organe de découpe (11) présente par rapport à un tronçon de bande (31) qui doit être séparé, qui repose contre l'étrier (16) et qui est maintenu sous une contrainte de tension, une orientation dans laquelle la zone de coupe (15) forme un angle d'attaque (30) aigu avec la partie du tronçon de bande (31) qui conduit à l'étrier (16).

13. Dispositif selon la revendication 12, **caractérisé en ce que** l'angle d'attaque (30) est compris entre 45° et 75° et vaut de préférence 60°.

14. Dispositif selon l'une ou plusieurs des revendications 1 à 13, **caractérisé en ce qu'**un rail de guidage (26) au moins essentiellement parallèle à l'axe de rotation du rouleau de réserve (5) est situé en aval du rouleau de réserve (5) soutenu sur le porte-rouleau (3).

15. Dispositif selon la revendication 14, **caractérisé en ce que** dans sa zone d'engagement avec un tronçon de bande à extraire, le rail de guidage (26) présente un revêtement qui favorise le glissement de la feuille.

16. Dispositif selon la revendication 14, **caractérisé en ce que** dans sa zone d'engagement avec un tronçon de bande à extraire, le rail de guidage (26) présente un rouleau lisse qui favorise le glissement de la feuille.

17. Dispositif selon l'une quelconque des revendications 14 à 16, **caractérisé en ce que** le rail de guidage (26) forme en même temps la latte de butée pour l'organe de découpe dans sa position de non-utilisation.

18. Dispositif selon l'une quelconque des revendications 14 à 17, **caractérisé en ce que** dans sa position de non-utilisation, le couteau de l'organe de découpe est situé sur un côté d'un plan de liaison imaginaire qui est placé tangentiellement contre les surfaces d'engagement de feuille du rail de guidage (26) et de l'étrier (16), et qui, lorsque l'organe de découpe (11) est dans sa position de fonctionnement, se situe sur l'autre côté du plan de liaison (29) à une distance plus grande vis-à-vis de ce dernier que dans la position de non-utilisation.

19. Dispositif selon l'une quelconque des revendications 1 à 18, **caractérisé en ce que** les plans de l'étrier (16) et de l'organe de découpe (11) sont orientés sous un angle d'environ 90°.

20. Dispositif selon l'une ou plusieurs des revendications 1 à 19, **caractérisé en ce que** lors de l'extraction d'un tronçon de bande (31), la bande de feuille (9) chevauche par-dessus l'organe de découpe (11) et l'étrier (16).

21. Dispositif selon l'une quelconque des revendications 1 à 20, **caractérisé en ce que** lors de l'extraction d'un tronçon de bande (31), la bande de feuille (9) chevauche par-dessous l'organe de découpe (11) et l'étrier (16).

22. Dispositif selon l'une quelconque des revendications 1 à 21, **caractérisé en ce que** le porte-rouleau (3) forme une moulure (4) ouverte du côté supérieur et comprend une tringle d'axe (7) qui traverse le mandrin d'enroulement (6) d'un rouleau de réserve (5) et qui porte à ses extrémités des disques d'extrémité (10) qui débordent radialement de la périphérie du rouleau de réserve (5) pour former un blocage axial de la position.

23. Dispositif selon l'une ou plusieurs des revendications 1 à 22, **caractérisé en ce que** le porte-rouleau (103) forme un boîtier doté d'une fente de sortie de feuille (103') dont un bord guide la bande de feuille (109) lors de l'extraction d'un tronçon de bande (131), l'étrier (116) portant l'organe de découpe (111) étant monté sur des saillies (125) du boîtier (103) dans la région située en avant de la fente de sortie de la feuille (103').
